# EUROPÄISCHE PATENTSCHRIFT

(11) **EP 0 122 872 B1**
(45) Veröffentlichungstag und Bekanntmachung des Hinweises auf die Patenterteilung: **04.03.1987**
(21) Anmeldenummer: 84730019.1
(22) Anmeldetag: 08.03.1984
(51) Int. Cl.: F01D 5/08

(54) **MD-Dampfturbine in einflutiger Bauweise für eine Hochtemperaturdampfturbinenanlage mit Zwischenüb erhitzung**
Medium pressure steam turbine for a high temperature steam plant with intermediate reheating
Turbine de vapeur de moyenne pression pour une installation de vapeur de haute température avec réchauffage intermédiaire

(30) Priorität: 18.03.1983 DE 3310396
(43) Veröffentlichungstag der Anmeldung: 24.10.1984
(73) Patentinhaber: KRAFTWERK UNION AKTIENGESELLSCHAFT, D-4330 Mülheim (Ruhr) (DE)
(72) Erfinder: Raschke, Klaus, Dr.-Ing., D-1000 Berlin 28 (DE); Exner, Gerhard, D-1000 Berlin 47 (DE)
(74) Vertreter: Mehl, Ernst, Dipl.-Ing.

## Beschreibung

Die Erfindung bezieht sich auf eine MD-Dampfturbine in einflutiger Bauweise für eine Hochtemperaturdampfturbinenanlage mit Zwischenüberhitzung, der über Bohrungen im Gehäuse des Einströmteiles Kühldampf zu einem oberhalb der Läuferoberfläche' liegenden Ringraum zugeleitet wird, der nach außen von einem Führungsblech begrenzt ist, das auf der einen Seite vor der Stopfbuchse und auf der anderen Seite an einem die Wellendichtung bildenden Ansatz der ersten Leitschaufeln endet, wobei die Laufschaufeln, zumindest der ersten Reihen, mit über der Läuferoberfläche liegenden Axialkanälen versehen sind, welche die weiteren Ringräume zwischen der Wellendichtung der benachbarten Leitschaufein und der Läuferoberfläche miteinander verbinden.

Eine derartige MD-Dampfturbine, der zur Läuferkühlung Kühldampf zugeführt wird, der dem Zwischenüberhitzer vor der Wiedererhitzung abgenommen wird, ist aus W. Traupel « Thermische Turbomaschinen », Band 11., 2. Auflage, 1968, Seiten 341/342 bekannt. Der Kühldampf wird bei der bekannten MD-Dampfturbine in einen benachbart zur Stopfbuchse liegenden Ringraum, gebildet durch Aussparungen im Gehäuse des Einströmteiles und des Läufers, eingeleitet und auch zum Teil als Sperrdampf ausgenutzt. Das eng an der Läuferoberfläche entlanggeführte Führungsblech trennt vom freien Einströmraum für den Arbeitsdampf im Einströmteil einen Bereich ab und leitet darin einen Teil des Kühldampfes an der Läuferoberfläche entlang bis unter dem die Wellendichtung bildenden Ansatz der ersten Leitschaufeln, an dem das Führungsblech endet. Somit gelangt der Kühldampf in den Bereich der ersten Schaufelreihen. Allerdings findet durch die dünne Wand des Führungsbleches hindurch bereits vom einströmenden Dampf, der mit 583 °C heißer ist als der Kühldampf, eine.Wärmeabgabe an den Kühldampf statt, so daß sich dieser bereits erwärmt, bevor er die Schaufeln erreicht. Die Schaufelfüße der ersten beiden Laufschaufelreihen sind mit oberhalb der Läuferoberfläche liegenden Axialkanälen versehen, so daß der Kühldampf bis in den Bereich der dritten Leitschaufel eine etwas kühlere Unterströmung bildet und an diesen hochbeanspruchten Stellen die Temperaturen der Läuferoberfläche herabgesetzt werden. Dadurch kann auch bei Hochtemperaturdampfturbinen für den Läufer ein ferritischer Werkstoff verwendet werden anstelle des für die Wärmedehnungen und die Fertigung ungünstigen austenischen Stahls.

Weiterhin ist aus der Zeitschrift « Power », Band 117, Nr. 8, August 1970, Seite 33 eine Dampfturbine in Trommelbauart bekannt, bei der die Wand des Einströmteiles dickwandig ausgebildet und bis in den Bereich der Stopfbuchse an der ersten Leitschaufel heruntergezogen ist. Dort weist die Wand allerdings einen dünneren Querschnitt auf. Der zwischen dieser Wand und der Läuferoberfläche gebildete Ringspalt ist mit Kühldampf beaufschlagt. Außerdem findet, noch während der Kühldampf der Läuferoberfläche folgt, im Bereich der Stopfbuchsen der ersten Leitschaufelreihe eine starke Temperaturerhöhung statt. Da dort die zwischen der Stopfbuchse und dem Kühldampf liegende Wand dünn ist und die Temperatur des zuströmenden Arbeitsdampfes durch den Drosselvorgang in den Stopfbuchsen angenähert erhalten bleibt, wird der Kühldampf in diesem Bereich stark erwärmt, zumal der Wärmeübergang allein in Metall verläuft. Der Kühldampf ist also bereits stark vorgewärmt, ehe er auf die erste Laufschaufelreihe trifft. Da weiterhin die nur unter der ersten Laufschaufelreihe vorgesehenen Kühlkanäle unter der Schaufelwurzel eingefräst sind und nicht gebohrt, ist das Eintreten des Kühldampfes in diese Spalte erschwert, und es wird nur ein geringer Anteil des bereits vorgewärmten Kühldampfes bis zur zweiten Leitschaufelreihe weitergeleitet. Auch bei dieser Dampfturbine wird also der Kühldampf nicht optimal ausgenutzt.

Ferner beschreibt die CH-A-311370 eine Gasturbine, deren Läuferkörper sich aus Schaufelrädern und Zwischenscheiben zusammensetzt. Diese enthalten jeweils axiale Kühlbohrungen, die in den Schaufelrädern unter den Schaufelfüßen verlaufen und in den Zwischenscheiben eine Verbindung benachbarter Reihen von Laufschaufeln herstellen. Zwischen den Kühlbohrungen liegen an den Stirnflächen der Schau-. felräder jeweils Ringräume. Von einer Stirnseite des Läuferkörpers werden aus einem weiteren Ringraum den axialen Kühlbohrungen Kühlgase zugeführt, die dann in den axialen Kühlbohrungen angenähert parallel zur Läuferoberfläche geführt sind, wobei sie sich zwischen den Kühlbohrungen auch in den Ringräumen verteilen. An der anderen Stirnseite des Läuferkörpers treten die Kühlgase dann aus und vermischen sich mit dem Treibgas. Durch diese Kühlanordnung wird die Temperatur des Läuferkörpers im Bereich der Schaufelfüße wesentlich tiefer gehalten als die hohe Betriebstemperatur des Treibgases.

Der Erfindung liegt die Aufgabe zugrunde, bei einer MD-Dampfturbine der eingangs beschriebenen Art die Wirkung des zusätzlichen Kühldampfes zu steigern und die Wärmebeanspruchung des Läufers an den ersten Schaufelreihen noch zu verringern, um den Vorteil einer Verwendung von ferritischen oder martensitischen Werkstoffen auch noch bei höheren Frischdampftemperaturen beizubehalten.

Zur Lösung dieser Aufgabe ist gemäß der Erfindung die MD-Dampfturbine so ausgebildet, daß eine Wand des Einströmteiles bis zur Wellendichtung der ersten Leitschaufel geführt ist und auf ihrer dem Läufer zugewandten Oberfläche das Führungsblech trägt, daß der Läuferkörper axiale Kühlbohrungen enthält, die, zumindest bei den ersten Reihen, eine Verbindung zwischen dem Ringraum und den Schaufelfüßen benachbarter Reihen von Laufschaufeln herstellen, und daß an jeder Laufschaufel dieser Reihen in den Schaufelfüßen Verbindungskanäle vorgesehen sind, die die Kühlbohrungen mit den Axialkanälen verbinden.

Durch die Dicke der Wand des Einströmteiles, die zwischen der Läuferoberfläche und dem Einströmkanal des zwischenüberhitzten Arbeitsdampfes liegt, und durch die zwischen dem Führungsblech und der Wand verbleibenden, von Luft bzw. Dampf gefüllten Zwischenräume wird ein Wärmeübergang zum Kühldampf erschwert, der in den Ringraum zwischen dem Führungsblech und der Läuferoberfläche eingeleitet wird. Der in dem eng gehaltenen Ringraum unter dem Führungsblech mit relativ großer Geschwindigkeit strömende kalte Dampf beaufschlagt die gesamte Läuferoberfläche zwischen der Stopfbuchse und der Wellendichtung der ersten Leitschaufelreihe wie mit einem Schleier. Dieser wird durch den engen Abstand des Führungsbleches zur Läuferoberfläche in Rotation versetzt, so daß der Kühldampf durch den erhaltenen Drall leicht in die axialen Kühlbohrungen im Läuferkörper eintritt, welche die Schaufelfüße der ersten laufschaufelreihen untereinander verbinden. Im Bereich der Schaufelfüße verteilt sich der Kühldampf wieder ringförmig entlang der Laufschaufelnut um den gesamten Umfang. Durch die radial gerichteten Verbindungskanäle in jeder Laufschaufel wird jede einzelne Laufschaufel dieser Reihen und der benachbarte Läuferbereich wirkungsvoll gekühlt, wobei der Kühldampf in die Axialkanäle übergeleitet wird und sich dort mit dem von der ersten Wellendichtung herkommenden Kühldampfanteil vermischt. Man erhält auf diese Weise sowohl eine gute Kühlung der Läuferoberfläche, als auch eine gute Kühlung der Schaufelfüße der ersten Laufschaufelreihen und des dortigen Läuferbereiches, und der Kühldampf wird über die Axialkanäle unter den Wellendichtungen allmählich mit dem aktiven Dampfstrom vermischt, ohne daß sich eine störende und den Wirkungsgrad beeinträchtigende Sekundärströmung ausbilden kann.

Auf diese Weise werden trotz der hohen Temperatur des Arbeitsdampfes im Einströmteil die sich auf der Läuferoberfläche und an den Laufschaufelfüße der hochbeanspruchten ersten Reihen einstellenden Temperaturen soweit herabgesetzt, daß sich die Verwendung von hochwärmebeständigem austenitischem Stahl für den Läufer erübrigt.

Schwierigkeiten hinsichtlich der bei unterschiedlichen Werkstoffen im Gehäuse gegebenen unterschiedlichen Dehnungen infolge der Wärmespiele werden somit vermieden. Auch die Steifigkeit des Läufers verbessert sich durch die über einen relativ weiten Bereich des Läufers (von der dritten Reihe der Laufschaufeln bis zum Austritt der Stopfbuchse) gegebene niedrige Temperatur. Daraus resultiert eine günstigere Lage der biegekritischen Drehzahl bei einem dickeren Läuferkörper, als er bei Verwendung von austenitischem Stahl möglich wäre. Durch die verbesserte läuferstabilität (Spaltanregung und Ölfilmanregung) läßt sich der Beschaufelungsaufbau auch bei einer Kammerturbine wirkungsgradmäßig günstiger gestalten.

Diese besondere Kühlung des MD-Dampfturbinenteiles kann sowohl bei stationären Anlagen als auch bei Schiffsturbinen eingesetzt werden, um den Prozeßwirkungsgrad mit Hilfe höherer Frischdampftemperaturen zu verbessern. Gerade bei Schiffsturbinen als hochtourige und kleine Maschinen mit relativ hohen Laständerungsgeschwindigkeiten und Drehzahländerungen ist es wegen der höheren Sicherheit besonders vorteilhaft. den Läufer zu kühlen und damit in ferritischen oder martensitischen Stahl statt in austenitischen auszuführen, um im Bereich der zulässigen Wärmebeanspruchungen zu bleiben.

Die Axialkanäle und die Verbindungskanäle in den Schaufelfüßen der Laufschaufeln können jeweils als Bohrungen ausgeführt werden. Es ist aber zweckmäßig, diese als seitliche, offene Aussparungen auszubilden, weil sie dann in einfacher Weise durch Ausfräsen hergestellt werden können. Weiterhin empfiehlt es sich; die Bohrungen für die Einleitung des Kühldampfes in den unteren Teilfugenflanschen von Gehäuse und Einströmteil anzuordnen, da die Leitungen beim Aufdecken des Gehäuseoberteiles nicht aufgetrennt werden müssen.

Im folgenden sei die Erfindung noch anhand des in den Fig. 1 bis 4 in unterschiedlichen Maßstäben dargestellten Ausführungsbeispiels näher erläutert. Die Fig. 1 und 2 zeigen jeweils Teile eines Längsschnittes einer gemäß der Erfindung ausgebildeten MD-Dampfturbine. In Fig. 3 ist eine Ansicht auf die erste Laufschaufelreihe dieser MD-Dampfturbine teilweise dargestellt. Weiterhin zeigt die Fig. 4 einen Teil eines Radialschnittes durch die Flansche des Gehäuses und des Einströmteiles.

Die MD-Dampfturbine einer Hochtemperaturdampfturbinenanlage mit Zwischenüberhitzung, die als Schiffsturbine eingesetzt wird, ist in einflutiger Kammerbauweise ausgebildet. Das Gehäuse 1 mit dem Einströmteil 2 umgibt den als Trommelläufer ausgebildeten Läufer 3. Dieser trägt sechs Reihen von Laufschaufeln 4, vor denen jeweils ein im Gehäuse 1 befestigter Leitschaufelboden 5 liegt. Jeder Leitschaufelboden 5 ist auf der der Läuferoberfläche 6 zugewandten Seite mit einer Wellendichtung 7 versehen, die sich bis zur benachbarten Laufschaufel 4 erstreckt und somit jeweils einen Ringraum 8 oberhalb der Läuferoberfläche 6 begrenzt. Die Laufschaufeln 4 sind mit ihren Schaufelfüßen 9 in Nuten 10 des Läufers 3 eingesetzt.

Die Wand 11 des Einströmteiles 2 ist bis zur Wellendichtung 7 des Leitschaufelbodens 5 der ersten Reihe geführt. Auf der anderen Seite des Einströmteiles 2 liegt die Stopfbuchse 12.

Bei einer Hochtemperaturdampfturbinenanlage hat der der MD-Dampfturbine vom Zwischenüberhitzer zugeführte Arbeitsdampf eine sehr hohe Temperatur, z. B. 600 °C. Dadurch werden die mit dem heißen Dampf zuerst in Berührung gelangenden Teil, wie die Wand 11 des Einströmteiles 2, die ersten Leitschaufelböden 5 und die ersten Reihen der Laufschaufeln 4 und der dortige Läuferbereich sehr stark beansprucht. Damit die dort auftretenden Erwärmungen in zulässiger Weise noch mit ferritischen oder martensitischen Werkstoffen aufgenommen werden können, ist dort eine gesonderte Kühlung mit Kühldampf vorgesehen, der nach Austritt aus der Hochdruckturbine vor dem Zwischenüberhitzer entnommen wird. Dieser Kühldampf wird über ein nicht dargestelltes regelbares Reduzierventil über Bohrungen 13, die in den unteren Teilfugenflanschen 14 des Gehäuses 15 des unteren Einströmteiles 2 in einem Ringkanal 16 eingeleitet, der zum Läufer 3 hin offen ist. Das untere Gehäuse 15 und die Wand des Einströmteiles 2 tragen dort auf ihrer dem Läufer 3 zugewandten Oberfläche 17 ein Führungsblech 18, das im Bereich des Ringkanals 16 Öffnungen 19 für den Durchtritt des Kühldampfes aufweist. Dieses Führungsblech 18 erstreckt sich auf der einen Seite bis vor die Stopfbuchse 12 und endet auf der anderen Seite an der Wellendichtung 7 des ersten Leitschaufelbodens 5. Es begrenzt einen oberhalb der Läuferoberfläche 6 liegenden Ringraum 20.

Der über den Ringkanal 16 in den Ringraum 20 einströmende Kühldampf teilt sich dort auf in den eigentlichen Kühldampfstrom zur Kühlung der aktiven Läuferpartie und in den Sperrdampf für die Stopfbuchse 12. Durch den Ringkanal 16 ist der Kühldampf über den gesamten Gehäuse- bzw. Läuferumfang verteilt worden. Er bildet in dem Ringraum. 20 einen kalten Dampfschleier, der über der Läuferoberfläche 6 strömt. Da das Führungsblech 18 bis dicht an die Läuferoberfläche 6 herangeführt ist, wird der Kühldampf im Ringraum 20 in Umfangsrichtung beschleunigt und in Rotation versetzt.

Der Läufer 3 der MD-Dampfturbine enthält, gleichmäßig über den Umfang verteilt, axiale Kühlbohrungen 21, welche in der Höhe der Schaufelfüße 9 der Laufschaufeln 4 liegen und deren beide erste Reihen miteinander verbinden. In diesen beiden Reihen sind die Schaufelfüße 9 jeder Laufschaufel 4 mit seitlich liegenden, radial gerichteten Aussparungen 22 versehen, die in oberhalb der Läuferoberfläche 6 liegende Axialkanäle 23 münden, welche die Ringräume 8 zwischen der Wellendichtung 7 der benachbarten Leitschaufelböden 5 und der Läuferoberfläche 6 miteinander verbinden. Diese Axialkanäle 23 übernehmen außerdem noch die Aufgabe der bei einer Kammerturbine üblichen Ausgleichsbohrungen. Deshalb haben auch die anderen Reihen entsprechende Axialkanäle 24 in den Laufschaufeln 4.

Von dem im Ringraum 20 vor dem ersten Leitschaufelboden 5 befindlichen Kühldampf tritt ein Teil in die Ringräume 8 unterhalb der Wellendichtung 7 der Leitschaufelböden 5 ein und strömt an der Läuferoberfläche 6 entlang. Ein anderer Teil des Kühldampfes tritt, begünstigt durch den in ihm vorhandenen Drall, in die axialen Kühlbohrungen 21 ein und wird den Schaufelfüßen 9 der beiden ersten Reihen der Laufschaufeln 4 zugeführt. In jeder dieser beiden ersten Reihen der Laufschaufeln 4 verteilt sich der Kühldampf entlang der Läufernuten 10 jeweils um den gesamten Umfang des Läufers 3 und tritt in die in jeder Laufschaufel 4 vorhandenen, radial gerichteten Verbindungskanäle 22 über, von denen aus der Kühldampf in die Axialkanäle 23 strömt und sich dort wieder mit dem anderen Kühldampfanteil vereint. Neben der Kühlung der Läuferoberfläche 6 erzielt man so auch noch zusätzlich eine Kühlung der Schaufelfüße 9 der Laufschaufeln 4 und des benachbarten Läuferteils.

Die Aufteilung der Kühldampfströme hängt von der Dimensionierung der Querschnitte der axialen Kühlbohrungen 21 und der Wellendichtung 7 sowie von deren Fertigungsgenauigkeit ab. Die Querschnitte und Druckverhältnisse sind so gewählt, daß die Kühlwirkung nach der zweiten Reihe der Laufschaufeln 4 nur noch gering ist und eine Durchmischung mit dem aktiven Arbeitsdampf stattgefunden hat, ohne daß der in den Ringräumen 8 erfolgende Übergang des Kühl. dampfes in den Arbeitsdampf eine den Wirkungsgrad benachteiligende Sekundärströmung erzeugt. Mit einer derartig aufgebauten Kühlung der hochbeanspruchten aktiven Teile des Läufers 3 der MD-Dampfturbine erreicht man einen ausreichend hohen Kühleffekt bei geringen Kühldampfmengen an den am stärksten beanspruchten Stellen, so daß die Grenze der Warmfestigkeit des für den Läufer 3 verwendeten ferritischen oder martensitischen Stahls nicht erreicht wird.

## Patentansprüche

1. MD-Dampfturbine in einflutiger Bauweise für eine Hochtemperaturdampfturbinenanlage mit Zwischenüberhitzung, der über Bohrungen (13) im Gehäuse (1) des Einströmteiles (2) Kühldampf zu einem oberhalb der Läuferoberfläche (6) liegenden Ringraum (20) zugeleitet wird, der nach außen von einem Führungsblech (18) begrenzt ist, das auf der einen Seite vor der Stopfbuchse (12) und auf der anderen Seite an einem die Wellendichtung (7) bildenden Ansatz der ersten Leitschaufeln (5) endet, wobei die Laufschaufeln (4), zumindest der ersten Reihen, mit über der Läuferoberfläche (6) liegenden Axialkanälen (23) versehen sind, welche die weiteren Ringräume (8) zwischen der Wellendichtung (7) der benachbarten Leitschaufeln (5) und der läuferoberfläche (6) miteinander verbinden, dadurch gekennzeichnet, daß eine Wand (11) des Einströmteiles (2) bis zur Wellendichtung (7) der ersten Leitschaufeln (5) geführt ist und auf ihrer dem läufer (3) zugewandten Oberfläche (17) das Führungsblech (18) trägt, daß der Läuferkörper (3) axiale Kühlbohrungen (21) enthält, die, zumindest bei den ersten Reihen, eine Verbindung zwischen dem Ringraum (20) und den Schaufeifüßen (9) benachbarter Reihen von Laufschaufein (4) herstellen, und daß an jeder Laufschaufel (4) dieser Reihen in den Schaufelfüßen (9) radial gerichtete Verbindungskanäle (22) vorgesehen sind, die die Kühlbohrungen (21) mit den Axialkanälen (23) verbinden.

2. MD-Dampfturbine nach Anspruch 1, dadurch gekennzeichnet, daß die Bohrungen (13) für die Einleitung des Kühldampfes in den unteren Teilfugenflanschen (14) des Gehäuses (15) des Einströmteiles (2) angeordnet sind.

3. MD-Dampfturbine nach Anspruch 1 oder 2, dadurch gekennzeichnet, daß die Axialkanäle (23) und die Verbindungskanäle (22) in den Schaufelfüßen (9) als seitliche, offene Aussparungen ausgebildet sind.

4. MD-Dampfturbine nach einem oder mehreren der Ansprüche 1 bis 3, dadurch gekennzeichnet, daß die MD-Dampfturbine als Kammerturbine ausgebildet ist.

## Claims

1. A medium pressure steam turbine for a high- temperature steam turbine plant with intermediate superheating, to which cooling steam is fed by means of bores (13) in the housing (1) of the inlet component (2) to an annulus (20) which is arranged above the rotor surface (6) and which is outwardly bordered by a guide plate (18) which on the one side ends short of the gland (12) and on the other side ends short of an attachment to the first stator blade row (5) which forms the shaft seal (7), where the rotor blades (4) of af least the first rows are provided with axial channels (23) which are arranged above the rotor surface (6) and which connect the further annuli (8) between the shaft seals (7) of the adjacent stator blades (5) and the rotor surface (6) to one another, characterised in that a wall (11) of the inlet component (2) extends to the shaft seal (7) of the first guide blades (5) and on its surface (17) facing the rotor (3) it carries the guide plate (18), that the rotor body (3) comprises axial cooling bores (21) which at least in the first rows establish a connection between the annulus (20) and the blade roots (9) of adjacent rows of rotor blades (4), and that on each rotor blade (4) of these rows, in the blade roots (9) are arranged radially directed connecting channels (22) which connect the cooling bores (21) to the axial channels (23).

2. A medium pressure steam turbine as claimed in Claim 1, characterised in that the bores (13) for the introduction of the cooling steam are arranged in the lower partial joint flanges (14) of the housing (15) of the inlet component (2).

3. A medium pressure steam turbine as claimed in Claim 1 or 2, characterised in that the axial channels (23) and the connecting channels (22) are formed in the blade roots (9) as lateral, open recesses.

4. A medium pressure steam turbine as claimed in one or more of Claims 1 to 3, characterised in that the medium pressure steam turbine is a chamber turbine.

## Revendications

1. Turbine à vapeur à moyenne pression du type de construction à un seul flux pour une installation de turbine à vapeur à haute température avec resurchauffe, à laquelle, par l'intermédiaire de perçages (13) ménagées dans l'enveloppe externe (1) de la partie admission (2), est envoyée de la vapeur de refroidissement à une chambre annulaire (20) située au-dessus de la surface du rotor (6) et délimitée vers l'extérieur par une tôle de guidage (18) qui se termine, sur un côté, à l'avant du presse-étoupe (12), et sur l'autre côté au niveau d'un appendice des premières aubes directrices (5), qui constitue la garniture étanche de l'arbre (7), les aubes mobiles (4) d'au moins la première rangée étant pourvues de canaux axiaux (23) se situant au-dessus de la surface de rotor (6) et reliant les autres chambres annulaires (8), situées entre la garniture d'étanchéité de l'arbre (7) des aubes directrices voisines (5) et la surface du rotor (6), caractérisée par le fait qu'une paroi (11) de la partie admission (2) s'étend jusqu'à la garniture d'étanchéité (7) des premières aubes directrices et porte la tôle de guidage (18) sur sa surface (17) voisine du rotor (3), que le corps de rotor (3) présente des perçages axiaux de refroidissement (21) qui établissent, au moins dans les premières rangées, une liaison entre la chambre annulaire (20) et les pieds (9) des aubes de rangées voisines d'aubes mobiles (4), et qu'à chaque aube mobile (4) de ces rangées sont prévus, dans les pieds des aubes (9), des canaux radiaux de liaison (22) qui relient les perçages de refroidissement (21) aux canaux axiaux.

2. Turbine à vapeur à moyenne pression selon la revendication 1, caractérisée par le fait que les perçages (13) pour l'introduction de la vapeur de refroidissement sont disposés dans les flaques d'assemblage partiels inférieures de l'enveloppe (15) de la partie admission.

3. Turbine à vapeur à moyenne pression selon la revendication 1 ou 2, caractérisée par le fait que les canaux axiaux (23) et les canaux de liaison (9) sont réalisés dans les pieds des aubes sous la forme d'évidements latéraux ouverts.

4. Turbine à vapeur à moyenne pression selon une ou plusieurs des revendications 1 à 3, caractérisée par le fait que la turbine à vapeur à moyenne pression est réalisée sous la forme d'une turbine à cellules.
